# EUROPÄISCHE PATENTSCHRIFT

(11) **EP 0 006 529 B1**
(45) Veröffentlichungstag und Bekanntmachung des Hinweises auf die Patenterteilung: **07.04.1982**
(21) Anmeldenummer: 79101901.1
(22) Anmeldetag: 12.06.1979
(51) Int. Cl.: B02C 18/16, B02C 18/06

(54) **Zerkleinerungsmaschine mit wenigstens einem rotierenden Zerkleinerungswerkzeug**
Grinding machine with at least one rotatable grinding element
Machine de broyage ayant au moins un élément de broyage rotatif

(30) Priorität: 22.06.1978 DE 2827369
(43) Veröffentlichungstag der Anmeldung: 09.01.1980
(73) Patentinhaber: Schnell, Karl, D-7065 Winterbach (DE)
(72) Erfinder: Schnell, Karl, D-7065 Winterbach (DE)
(74) Vertreter: Schmid, Berthold, Dipl.-Ing.

## Beschreibung

Die Erfindung bezieht sich auf eine Zerkleinerungsmaschine mit wenigstens einem rotierenden Zerkleinerungswerkzeug. Derartige Maschinen werden vielfach in der Nahrungsmittel-, insbesondere in der fleischverarbeitenden Industrie eingesetzt. Das zu zerkleinernde Gut, also beispielsweise Fleisch und/oder andere Schlachtviehteile, gelangt über einen normalerweise vorhandenen Einfülltrichter in die Zerkleinerungsmaschine, in der es dann in einer oder mehreren Zerkleinerungsstufen zerkleinert wird. Dabei kann es gelegentlich vorkommen, daß harte Teile, beispielsweise Geldstücke, Schrauben, irgendwelche Zusatzeinrichtungen, Fleischhaken und dergleichen mit in die Maschine geraten.

Wenn derartige "Beimengungen" des Zerkleinerungsguts in den Schneidbereich kommen, so kann das zu erheblichen Beschädigungen zumindest der Schneidmesser bzw. Schneidsätze führen. Abgesehen davon, ist es natürlich auch aus hygienischer Sicht unannehmbar, daß dem Fleisch unerwünschte Dinge beigemengt werden.

Durch die DE-A-19 32 515 ist eine Fleischzerkleinerungsmaschine bekanntgeworden, mit der kontinuierlich knochenloses, zerkleinertes Fleisch hergestellt werden soll. Dieser Maschine wird vorzerkleinertes Fleisch zugeführt, das Knochensplitter, Knorpel und dergleichen enthält. In der Maschine wird das knochenlose Fleisch von den Knorpeln und dergleichen getrennt und die beiden Anteile über verschiedene Öffnungen abgeführt. Zunächst gelangt jedoch des gesamte eingefüllte Gut auf den Schneidrotor, der im Falle einer Beimengung harter Teile, insbesondere metallischer Teile, gegen Beschädigungen nicht geschützt ist.

Eine andere bekannte Zerkleinerungsmaschine (DE-B-1 1 53 597) besitzt eine koaxial zu ihrem Schneidrotor angeordnete Tellerscheibe mit abgewinkeltem Rand und angesetzten Flügeln.

Sie überbrückt den Spaltraum zwischen dem stirnseitigen Ende des Schneidrotors und dem Lagerschild. Diese Tellerscheibe ist jedoch ebenfalls nicht in der Lage, das Eindringen harter Gegenstände in den Schneidbereich zu verhindern, vielmehr ist es ihre Aufgabe, durch ein im Bereich des Lagers erzeugtes Luftpolster eine unzulässige Erwärmung des wärmeempfindlichen Zerkleinerungsguts in diesem Bereich zu verhindern.

Die Aufgabe der Erfindung besteht darin, eine Zerkleinerungsmaschine mit wenigstens einem rotierenden Zerkleinerungswerkzeug so weiterzubilden, daß unerwünschte, nicht zum Zerkleinerungsgut gehörende, harte Gegenstände vor dem Eintritt des Zerkleinerungsguts in den Schneidbereich herausgenommen werden können, um Beschädigungen insbesondere des bzw. der Zerkleinerungswerkzeuge zu vermeiden.

Zur Lösung dieser Aufgabe wird eine Zerkleinerungsmaschine mit wenigstens einem rotierenden Zerkleinerungswerkzeug vorgeschlagen, die erfindungsgemäß entsprechend dem kennzeichnenden Teil des ersten Anspruchs ausgebildet ist. Die Schleuderscheibe dreht sich aufgrund ihrer drehfesten Verbindung mit der Antriebswelle des Zerkleinerungswerkzeugs mit der gleichen, vorzugsweise hohen Drehzahl wie letzteres. Infolgedessen wird das Zerkleinerungsgut, sobald es in den Wirkungsbereich der Schleuderscheibe gelangt, in Drehung versetzt. Aufgrund der dabei auftretenden Fliehkraft werden die schwereren Teile, also beispielsweise Metallgegenstände u. dgl., die dem Zerkleinerungsgut in unerwünschter Weise beigemengt sind, nach außen geschleudert, und sie gelangen dann in die Fangrille der Schleuderscheibe. Das leichtere Zerkleinerungsgut tritt durch die Durchbrüche der Schleuderscheibe hindurch un gelangt dann in den Bereich des Zerkleinerungswerkzeugs bzw. des in Durchlaufrichtung nachfolgenden Schneidsatzes. Letzterer besteht in der Regel aus einem insbesondere zweiflügligen Messer und eine Lochscheibe.

Eine besonders bevorzugte Ausführungsform der Erfindung sieht vor, daß die Schleuderscheibe in Durchlaufrichtung des Zerkleinerungsgutes dem bzw. dem ersten Zerkleinerungswerkzeug vorgeschaltet ist. Im Zerkleinerungsgut mitgeführte Gegenstände werden somit vor Erreichen des Zerkleinerungswerkzeugs bzw. des ersten Zerkleinerungswerkzeugs des ersten Schneidsatzes aus dem Zerkleinerungsgut herausgenommen. Man vermeidet dadurch mit Sicherheit Beschädigungen des oder der Zerkleinerungswerkzeuge bzw. Schneidsätze und, falls vorhanden, auch der sogenannten Staufinger, welche den Zerkleinerungswerkzeugen in Durchlaufrichtung vorgeschaltet sind. Hier ist vorausgesetzt, daß das Zerkleinerungsgut die Schleuderscheibe vor den Staufingern erreicht. Wenn das Zerkleinerungsgut die Zerkleinerungsmaschine verlassen hat und letztere abgestellt ist, steht auch die Schleuderscheibe still, und dann kann man die darin enthaltenen Metallteile u. dgl., die gegebenenfalls in einen Rest des Zerkleinerungsgutes eingebettet sind, herausnehmen.

Die Fangrille befindet sich in Weiterbildung der Erfindung am Außenrand der Schleuderscheibe. Dieser Außenrand kann so dicht mit einem Gehäusedurchlaß abschließen, daß das Zerkleinerungsgut und insbesondere die in unerwünschter Weise mitgeführten Gegenstände außen an der Schleuderscheibe nicht vorbeikommen. In weiterer Ausgestaltung der Erfindung ist vorgesehen, daß die Fangrille an der Schleuderscheibe angeformt, sie insbesondere durch den umgebogenen Außenrand der Schleuderscheibe gebildet ist. Die Schleuderscheibe und die Antriebswelle sind in zweckmäßiger Weise über eine Keilwellenverbindung od. dgl. verbunden, was die Montage erleichtert und die Kraftübertragung sicher gewährleistet.

In der Zeichnung ist ein Ausführungsbeispiel der Erfindung anhand eines teilweise abgebrochenen Vertikalschnitts durch die erfindungsgemäße Zerkleinerungsmaschine dargestellt.

Die erfindungsgemäße Zerkleinerungsmaschine besitzt einen insbesondere trichterförmigen Einlaß 1, über den das zu zerkleinernde Gut und gegebenenfalls mitgeführte, mit Hilfe der erfindungsgemäßen Ausbildung der Zerkleinerungsmaschine auszuscheidende harte Gegenstände ins Innere der Maschine gelangen. Mittels zumindest eines Schneidsatzes 2 wird das Zerkleinerungsgut in einer oder mehreren Stufen zerkleinert, und es verläßt die Maschine in Richtung des Pfeils 3. Der bzw. jeder Schneidsatz besteht beim Ausführungsbeispiel aus einem rotierenden, vorzugsweise zweiflügligen Schneidmesser 4 und einer Lochscheibe 5. Letztere ist in axialer und radialer Richtung im Maschinengehäuse 6 gehalten. Das Schneidmesser ist drehfest mit der Antriebswelle 7 gekuppelt, deren nur teilweise dargestelltes Wellenende 8 mit einem nicht gezeigten Antriebsmotor drehfest verbunden ist. Die Verbindung zwischen Antriebswelle und Schneidmesser 4 erfolgt über eine Keilwellenverbindung 9.

Auf die Keilwelle 10 ist eine Schleuderscheibe 11 mit einer Fangrille 12 drehfest und unverschiebbar aufgesetzt. In Durchlaufrichtung 13 des nicht gezeigten Zerkleinerungsgutes gesehen, befindet sich die Schleuderscheibe 11 vor dem Schneidsatz 2 bzw. dessen Schneidmesser 4 und auch vor sogenannten Staufingern 14. Nachdem mit Hilfe dieser Schleuderscheibe harte, im Zerkleinerungsgut in unerwünschter Weise mitgeführte Gegenstände ausgesondert werden können, sind sowohl die Staufinger 14 als auch der oder die Schneidsätze gegen Beschädigungen durch solche mitgeführten Gegenstände gut geschützt.

Die Fangrille 12 befindet sich am Außenrand der Schleuderscheibe 11, an die sie vorzugsweise angeformt ist. Durch den engen Spaltraum 15 kann praktisch nichts hindurchtreten, weil er so dimensioniert ist, daß er vom ankommenden Gut stets verschlossen gehalten wird. Infolgedessen muß das Zerkleinerungsgut durch die Durchbrüche 16 der Schleuderscheibe 11 hindurchtreten. Diese Durchbrüche sind vergleichsweise groß gehalten und zwischen ihnen verbleiben nur relativ schmale, in der Art von Speichen ausgebildete Stege. Infolgedessen ist der Durchlaß zu dem oder den Schneidsätzen durch die Verwendung der Schleuderscheibe 11 1 kaum verringert.

Zweckmäßigerweise ist der dem ankommenden Gut zugekehrte Rand 17 der Schleuderscheibe etwas tiefer nach innen gezogen als die äußere Kante 18 der Durchbrüche 16.

## Patentansprüche

1. Zerkleinerungsmaschine mit wenigstens einem rotierenden Zerkleinerungswerkzeug, gekennzeichnet durch zumindest eine auf die Antriebswelle (7) des Zerkleinerungswerkzeugs (4) aufgesetzte, in axialer Richtung mit Durchbrüchen (16) versehene Schleuderscheibe (11) mit einer Fangrille (12).

2. Maschine nach Anspruch 1, dadurch gekennzeichnet, daß die Schleuderscheibe (11) in Durchlaufrichtung (13) des Zerkleinerungsgutes dem bzw. dem ersten Zerkleinerungswerkzeug (4) vorgeschaltet ist.

3. Maschine nach Anspruch 1 oder 1, dadurch gekennzeichnet, daß sich die Fangrille (12) am Außenrand der Schleuderscheibe (11) befindet.

4. Maschine nach Anspruch 3, dadurch gekennzeichnet, daß die Fangrille (12) an der Schleuderscheibe (11) angeformt, sie insbesondere durch den umgebogenen Außenrand der Schleuderscheibe gebildet ist.

5. Maschine nach einem oder mehreren der vorhergehenden Ansprüche, dadurch gekennzeichnet, daß die Schleuderscheibe (11) und die Antriebswelle (7) über eine Keilwellenverbindung (9) od. dgl. verbunden sind.

## Claims

1. Mincing machine having at least one rotating comminuting tool, characterised by, fitted onto the drive shaft (7) of the comminuting tool (4) and provided with apertures (16) extending in an axial direction, at least one ramming disc (11) with a trapping groove (12).

2. A machine according to Claim 1, characterised in that in the direction (13) of throughflow of material to be minced, the ramming disc (11) is disposed in front of the or the first comminuting tool (4).

3. A machine according to Claim 1 or 2, characterised in that the trapping groove (12) is disposed on the outer rim of the ramming disc (11

4. A machine according to Claim 3, characterised in that the trapping groove (12) is integrally moulded on the ramming disc (11) and is in particular formed by the bent-over outer rim of the ramming disc.

5. A machine according to one or more of the preceding Claims, characterised in that the ramming disc (11) and the drive shaft (7) are connected via a spline shaft connection (9) or the like.

## Revendications

1. Machine à broyer munie d'au moins un outil de broyage rotatif, caractérisée part au moins un disque centrifugeur (11) monté sur l'arbre d'entraînement (7) de l'outil de broyage (4) et muni d'ouvertures (16) dans la direction axiale, qui comporte une rainure collectrice (12).

2. Machine suivant la revendication 1, caractérisée en ce que le disque centrifugeur (11) est monté en amont de l'outil ou des outils de coupe (4) dans le sens (13) du passage du produit à traiter.

3. Machine suivant la revendication 1 ou 2, caractérisée en ce que la rainure collectrice (12) se trouve au bord extérieur du disque centrifugeur (11).

4. Machine suivant la revendication 3, caractérisée en ce que la rainure collectrice (12) est venue de matière avec le disque centrifugeur (11) et qu'elle est en particulier formée par le bord extérieur retourné de ce disque centrifugeur.

5. Machine suivant une ou plusieurs revendications précédentes, caractérisée en ce que le disque centrifugeur (11) et l'arbre d'entraînement (7) sont reliés par l'intermédiaire d'une liaison (9) à arbre cannelé ou analogue.
